# EUROPÄISCHE PATENTSCHRIFT

(11) **EP 3 418 066 B1**
(45) Veröffentlichungstag und Bekanntmachung des Hinweises auf die Patenterteilung: **25.03.2020**
(21) Anmeldenummer: 18000539.9
(22) Anmeldetag: 19.06.2018
(51) Int. Cl.: B42D 25/324, B42D 25/425, B42D 25/29, B41C 3/08, B44C 3/08, B44B 5/02, B41F 3/34, B41N 1/06

(54) **VERFAHREN ZUR HERSTELLUNG EINES PRÄGEWERKZEUGS FÜR TAKTIL ERFASSBARE STRUKTUREN**
METHOD FOR THE PRODUCTION OF AN EMBOSSING TOOL FOR TACTILE STRUCTURES
PROCÉDÉ DE FABRICATION D'UN OUTIL D'ESTAMPAGE POUR STRUCTURES DÉTECTABLES DE MANIÈRE TACTILE

(30) Priorität: 21.06.2017 DE 102017005838
(43) Veröffentlichungstag der Anmeldung: 26.12.2018
(73) Patentinhaber: Giesecke+Devrient Currency Technology GmbH, 81677 München (DE)
(72) Erfinder: Schulze, Christian, 84405 Dorfen (DE); Franz, Peter, 85567 Pienzenau/Bruck (DE); Kliem, Hans-Joachim, 84416 Inning a. Holz (DE)

(56) Entgegenhaltungen:
- EP-A2- 1 649 969
- WO-A2-2009/083148
- DE-A1-102015 009 983
- DE-U1-202013 012 131

## Beschreibung

Die Erfindung betrifft ein Verfahren zur Herstellung eines Prägewerkzeugs, insbesondere einer Hochdruckplatte für Blindprägung, wobei mit dem Prägewerkzeug taktil erfassbare Strukturen in ein Substrat geprägt werden.

Zur Abwehr von Fälschungsversuchen werden für jegliche Datenträger, die einen Wert darstellen, ständig neue Sicherheitselemente gesucht. Dies gilt ebenso für den Markenschutz. Vorteilhaft sind dabei Elemente, die eine Prägestruktur aufweisen, welche haptisch fühlbar und daher leicht ohne Hilfsmittel zu überprüfen sind.

Dabei kommen Prägeformen für den Tiefdruck oder den Hochdruck zur Anwendung. Eine spezielle Anwendung ist hierbei der Einsatz von Strukturen, die durch Personen mit Sehbehinderung besonders deutlich zu erkennen sind. Eine besondere Ausgestaltung sind hierbei die Brailleschrift oder Kennzeichen, die landestypisch durch Punkte oder Linienstrukturen anhand von der Anlage oder Menge definiert sind, und beispielsweise eine Denomination einer Banknote darstellen.

Im Stichtiefdruck, einer Sonderform des Tiefdrucks, wird dabei eine Druckplatte mit vertieften Strukturen verwendet, die mit hohem Druck erhabene Stellen auf das zu prägende Substrat überträgt.

Aus DE 102015009983 A1 ist ein Prägewerkzeug zur Herstellung eines Sicherheitselements für einen Wertgegenstand aus einem Substrat, insbesondere eine Banknote, ein Label oder eine Umverpackung, bekannt, wobei in die Oberfläche des Prägewerkzeugs eine Gravur zur Herstellung einer taktil erfassbaren Struktur eingebracht ist. Die taktil erfassbare Struktur besteht hierbei aus einer ersten Prägestruktur und einer zweiten Prägestruktur, wobei die zweite Prägestruktur innerhalb der ersten Prägestruktur angeordnet ist. Die erste Prägestruktur bildet dabei einen Sockel für die zweite Prägestruktur auf dem die zweite Prägestruktur angeordnet ist. Es ergibt sich insgesamt eine Prägestruktur, die aus einem Sockel besteht, der durch die erste Prägestruktur gebildet wird, wobei der Sockel die zweite Prägestruktur umgibt, die wiederum auf dem Sockel angeordnet ist.

Im Hochdruck werden gefräste, gelaserte, ausgewaschene oder geätzte Prägeplatten verwendet, welche durch eine Gegendruckform mittels mechanischem Druck eine erhabene Struktur auf dem Substrat erzeugt. Der mechanische Druck zum Prägen wird dabei direkt lokal auf die Druckplatte ausgeübt, wobei dieser Druck auf das Druckwerk und die entsprechenden Lager von Druck- und Gegendruckzylindern sowie gegebenenfalls weiteren Zylindern übertragen wird und diese stark belastet. Dies wirkt sich besonders bei punktuellen Prägestrukturen ungünstig auf die Lebensdauer und die Wartungshäufigkeit einer Druck- und/oder Prägemaschine aus.

Aus Dokument WO 2009/083148 A2 ist ein Verfahren zur Herstellung eines Prägewerkzeugs bekannt, wobei mit dem Prägewerkzeug taktil erfassbare Strukturen in ein Substrat geprägt werden, und wobei das Prägewerkzeug ausgehend von einer Masterfolie über einen galvanischen Abformweg erzeugt wird.

Der Erfindung liegt deshalb die Aufgabe zugrunde, ein gattungsgemäßes Prägewerkzeug derart weiterzubilden, dass die Nachteile des Standes der Technik behoben werden. Insbesondere soll die punktuelle Druckausübung auf eine größere Fläche übertragen werden, um mit einer geringeren mechanischen Druckbelastung für die verschiedenen Zylinder einer Druckmaschine bzw. deren Lager auszukommen.

Diese Aufgabe wird durch die Merkmale des unabhängigen Anspruchs gelöst. Weiterbildungen der Erfindung sind Gegenstand der abhängigen Ansprüche.

Erfindungsgemäß wird das Prägewerkzeug mit dem in Anspruch 1 definierten Verfahren erzeugt.

Die Vertiefung auf der Rückseite des Prägewerkzeugs verteilt besonders vorteilhaft die punktuelle Druckverteilung, die auf die Erhöhung auf der Vorderseite des Prägewerkzeug einwirkt, auf eine größere Fläche auf der Rückseite des Prägewerkzeugs und entlastet somit auf der Rückseite des Prägewerkzeugs angeordnete weitere Bauteile, auf die das Prägewerkzeug aufgespannt ist.

Gemäß einer besonders vorteilhaften Ausgestaltung ist das Prägewerkzeug eine Hochdruckplatte für eine Blindprägung, bei der die Oberfläche der Druckplatte nicht mit Farbe versehen ist. Hierbei werden lediglich die Erhöhungen der Hochdruckplatte in das zu verprägende Substrat übertragen, ohne Farbe auf das Substrat zu übertragen.

Gemäß einer vorteilhaften Ausgestaltung besteht das Prägewerkzeug aus einem Metall, insbesondere aus Nickel, Kupfer oder Zink, das mit einem galvanischen Abscheideprozess auf der Tiefdruckplatte abgeschieden wird und somit die Strukturen der Tiefdruckplatte invertiert abformt.

Gemäß einer besonders vorteilhaften Ausgestaltung weist das Prägewerkzeug, insbesondere das aus Nickel, Kupfer oder Zink, eine Dicke von etwa 200 µm bis etwa 750 µm auf. Weitere Ausgestaltungen gehen auch deutlich über diese Materialstärken hinaus. Hierbei können auch Stärken von beispielsweise 10 mm gewünscht sein. Die Länge und Breite des Prägewerkzeugs beträgt besonders vorteilhaft jeweils etwa 900 mm bis etwa 1100 mm.

Gemäß einer vorteilhaften Ausgestaltung weisen die Vertiefungen von Einzelelementen auf der Rückseite des Prägewerkzeugs eine Tiefe von bis zu 0,5 mm, bevorzugt etwa 0,1 mm, einen Durchmesser bzw. eine Breite von bis zu 1,6 mm, bevorzugt 0,1 mm bis 0,2 mm, und einen Abstand voneinander (Rand zu Rand) von bis zu 4 cm, bevorzugt 0,1 mm bis 0,5 mm, auf.

Das Prägewerkzeug wird bevorzugt auf einen Stahlzylinder als Trägerzylinder aufgespannt, wobei bevorzugt zwischen Prägewerkzeug und Stahlzylinder eine PVC-Folie mit einer Dicke von etwa 0,5 mm eingefügt wird.

Insbesondere können mit diesem Prägewerkzeug Maschinen zum Einsatz kommen, die geeignet sind, diese zu halten, anzuschrauben, anzunieten, anzusaugen, aufzuspannen, magnetisch zu halten oder mit Hilfsmitteln zur Haftung auf dem Stahlzylinder zu bringen. Das können Prägevorrichtungen, Stanzmaschinen, Falzmaschinen, Offsetmaschinen, Hochdruckmaschinen, Lackmaschinen mit Offsetwerken oder Lackwerken sowie digitale Druckmaschinen oder Siebdruckmaschinen sein, die grundsätzlich eine Prägung ermöglichen. Des Weiteren können Maschinen zum Einsatz kommen, welche flach/ flach, rund/ flach oder flach/ rund in der Prägeausführung ausgestaltet sind.

Gemäß einer vorteilhaften Ausgestaltung werden die Geometrien der Prägestrukturen, d.h. insbesondere die Tiefe, Breite und Länge sowie der Flankenwinkel, der Abstand voneinander und die Verteilung der einzelnen Prägestrukturen auf dem Prägewerkzeug, auf die Bedingungen der Prägeausführung und des zu verprägenden Substrats angepasst, wie es beispielsweise aus der DE 102015009983 A1 bekannt ist.

Gemäß einer vorteilhaften Ausgestaltung besteht die Tiefdruckplatte aus Messing oder Kunststoff und erfolgt die Erzeugung der Frässtrukturen bzw. Vertiefungen in die Messing- oder Kunststoffplatte mit einem mechanischen Fräskopf, einem Stichel oder einem Laser.

Des Weiteren können auch Tiefdruckplatten verwendet werden welche anderweitig Vertiefungen erlauben, beispielsweise durch Auswaschen, Ätzen.

Weitere Vorteile der Erfindung sind, dass mannigfaltige Geometrien der Prägestrukturen geschaffen werden können, die im besonderen Maße auf das zu prägende Substrat abgestimmt werden können. Des Weiterem kann die Hochdruckform auch in Maschinen eingesetzt werden, die eigentlich nicht für einen Prägevorgang gedacht sind. Auch können die Prägestrukturen besonders fein umgesetzt werden und dabei kostengünstig hohe Auflagen mit gleichem Druckbild gefertigt werden. Zusätzlich besteht für hohe Auflagen eine besonders hohe Beständigkeit der Prägewerkzeuge. Ebenso ist aufgrund des galvanischen Abformvorgangs die günstige Vervielfältigung der Prägewerkzeuge mit sehr hoher Wiederholgenauigkeit gegeben.

Weitere Oberflächenbehandlungen können dabei die Beständigkeit des Prägewerkzeugs erhöhen, beispielsweise Verchromen.

Das Substrat, in das die Prägestrukturen im Prägevorgang abgeformt werden, besteht besonders bevorzugt aus Papier aus Baumwollfasern, wie es beispielsweise für Banknoten oder als Passvorsatzmaterial verwendet wird, oder aus anderen natürlichen Fasern oder aus Synthesefasern oder einer Mischung aus natürlichen und synthetischen Fasern, oder aus mindestens einer Kunststofffolie. Weiterhin bevorzugt besteht das Substrat aus einer Kombination aus mindestens zwei übereinander angeordneten und miteinander verbundenen unterschiedlichen Substraten, einem sogenannten Hybrid. Hierbei besteht das Substrat beispielsweise aus einer Kombination Kunststofffolie-Papier-Kunststofffolie, d.h. ein Substrat aus Papier wird auf jeder seiner beiden Seiten durch eine Kunststofffolie bedeckt, oder aus einer Kombination Papier-Kunststofffolie-Papier, d.h. ein Substrat aus einer Kunststofffolie wird auf jeder seiner beiden Seiten durch Papier bedeckt.

Weitere Substrate können dabei zum Einsatz kommen, welche sich im besonderen Maße zum Prägen eignen, beispielsweise Metallfolien, Dünnfolien, Karton, oberflächenbehandelter Karton, kaschiertes Substrat.

Die Papierschicht weist üblicherweise ein Gewicht von 40 g/m² bis 110 g/m² auf, vorzugsweise von 80 g/m² bis 90 g/m². Selbstverständlich kann je nach Anwendung jedes andere geeignete Gewicht und jede andere geeignete Stärke eingesetzt werden. Die Dicke des Substrats beträgt bevorzugt etwa 90 µm oder mehr.

Wertdokumente, für die ein derartiges Substrat bzw. Sicherheitspapier verwendet werden kann, sind insbesondere Banknoten, Aktien, Anleihen, Urkunden, Gutscheine, Schecks, hochwertige Eintrittskarten, aber auch andere fälschungsgefährdete Papiere, wie Pässe und sonstige Ausweisdokumente, sowie Karten, wie beispielsweise Kredit- oder Debitkarten, deren Kartenkörper mindestens eine Lage eines Sicherheitspapiers aufweist, und auch Produktsicherungselemente, wie Etiketten, Siegel, Blister, Verpackungen, Faltschachteln, Beipackzettel und dergleichen. Die vereinfachte Benennung Wertdokument schließt alle oben genannten Materialien, Dokumente und Produktsicherungselemente ein.

Die Begriffe "Vorderseite" oder "Rückseite" eines Prägewerkzeugs sind relative Begriffe, die auch als "die prägende" und "die gegenüberliegende" Seite bezeichnet werden können und die den überwiegenden Anteil der Gesamtoberfläche des Prägewerkzeugs bilden. Ausdrücklich nicht umfasst mit diesen Begriffen sind die Seitenflächen eines Prägewerkzeugs, die im Vergleich zu der Ausdehnung des Prägewerkzeugs verschwindend gering sind und nicht mit Prägeelementen oder Beschichtungen versehen werden bzw. werden können.

Es versteht sich, dass die vorstehend genannten und die nachfolgend noch zu erläuternden Merkmale nicht nur in den angegebenen Kombinationen, sondern auch in anderen Kombinationen einsetzbar sind, ohne den Rahmen der vorliegenden Erfindung zu verlassen, soweit dies von dem Schutzumfang der Ansprüche erfasst ist.

Anhand der nachfolgenden Ausführungsbeispiele und der ergänzenden Figuren werden die Vorteile der Erfindung erläutert. Die Ausführungsbeispiele stellen bevorzugte Ausführungsformen dar, auf die jedoch die Erfindung in keinerlei Weise beschränkt sein soll. Des Weiteren sind die Darstellungen in den Figuren des besseren Verständnisses wegen stark schematisiert und spiegeln nicht die realen Gegebenheiten wider. Insbesondere entsprechen die in den Figuren gezeigten Proportionen nicht den in der Realität vorliegenden Verhältnissen und dienen ausschließlich zur Verbesserung der Anschaulichkeit. Des Weiteren sind die in den folgenden Ausführungsbeispielen beschriebenen Ausführungsformen der besseren Verständlichkeit wegen auf die wesentlichen Kerninformationen reduziert. Bei der praktischen Umsetzung können wesentlich komplexere Muster oder Bilder zur Anwendung kommen.

Im Einzelnen zeigen schematisch:
- Fig. 1: in Seitenansicht eine aus dem Stand der Technik bekannte Tiefdruckprägeform (linke Abbildung) und eine aus dem Stand der Technik bekannte Hochdruckprägeform (rechte Abbildung),
- Fig. 2: in Seitenansicht eine gefräste Messingplatte (linke Abbildung) und das damit erzeugte erfindungsgemäße Prägewerkzeug (rechte Abbildung),
- Fig. 3: in Seitenansicht die Verteilung des mechanischen Drucks bei einem erfindungsgemäßen Prägewerkzeug.

Die Fig. 1 zeigt in Seitenansicht eine aus dem Stand der Technik bekannte Tiefdruckprägeplatte 1 mit einer Vertiefung 3 (linke Abbildung) und eine aus dem Stand der Technik bekannte Hochdruckprägeplatte 2 mit einer Erhöhung 4 (rechte Abbildung). Im Hochdruck wird eine gefräste, gelaserte, ausgewaschene oder geätzte Prägeplatte 2 verwendet, welche durch einen Gegendruckzylinder (nicht dargestellt) mittels mechanischen Druck die erhabene Struktur 4 auf ein Substrat (nicht dargestellt) überträgt, das sich zwischen der Hochdruckprägeplatte 2 und dem Gegendruckzylinder befindet. Der mechanische Druck wird dabei direkt lokal auf die Druckplatte 2 ausgeübt, wobei dieser mechanische Druck auf das Druckwerk und die entsprechenden Lager von Zylindern übergeleitet wird. Dies wirkt sich besonders bei punktuellen Prägestrukturen ungünstig auf die Druckmaschine aus.

Fig. 2 zeigt in Seitenansicht die erfindungsgemäße Lösung. Hierbei wird eine halbkugelförmige Vertiefung 7 mittels einer entsprechenden Fräsgeometrie in eine Messingplatte 5 gefräst (linke Abbildung). Die anschließende galvanische Abformung in der gewünschten Plattenstärke ergibt ein Prägewerkzeug in Form einer Hochdruckplatte 6 mit einer entsprechenden Erhöhung 8 auf der Vorderseite der Platte und einer Vertiefung 9 auf der gegenüberliegenden Rückseite (rechte Abbildung).

Bevorzugte Umsetzungen der Erhöhung 8 betreffen Blindenkennzeichen mit einem Durchmesser der Erhöhung 8 in Richtung der Plattenoberfläche zwischen 1 mm und 2,5 mm. Dabei werden insbesondere auch mehrere Erhöhung 8 in die Hochdruckplatte 6 eingebracht.

Besonders bevorzugt sind die Prägestrukturen in der Hochdruckplatte 6 langgezogen ausgestaltet, wie sie beispielsweise aus der DE 102015009983 A1 bekannt sind.

Fig. 3 zeigt in Seitenansicht den besonderen Vorteil der Erfindung, wonach der mechanische Druck auf der Hochdruckplatte 6 während des Druckprozesses (symbolisiert durch den dicken Pfeil) nicht punktuell linear nach unten gegen den Stahlzylinder, auf den die Hochdruckplatte 6 aufgespannt ist, erfolgt, sondern sich auf den Rand der Vertiefung 9 hinaus verteilt. Dies wird durch die vier kleineren Pfeile an der Unterseite der Hochdruckplatte 6 symbolisiert. Damit ergibt sich eine größere Fläche, auf die sich die Kraft verteilt, und damit ein geringerer mechanischer Druck auf den Stahlzylinder sowie den Gegendruckzylinder und deren Lagerung.

Die Verteilung des mechanischen Drucks während des Prägevorgangs verteilt sich bei kleinen Abmessungen der Vertiefung 9 (0,1 mm Höhe, 0,1 mm bis 0,2 mm Durchmesser bzw. Breite und 0,1 bis 0,5 mm Abstand von Rand zu Rand) von der Mitte der Vertiefung 9 zum Rand der Vertiefung 9 hin. Bei größeren Abmessungen (0,5 mm Höhe, 1,6 mm Durchmesser bzw. Breite und 1 cm Abstand von Rand zu Rand) wird dies insbesondere den Rand der äußeren Vertiefungen betreffen.

## Patentansprüche

1. Verfahren zur Herstellung eines Prägewerkzeugs, wobei mit dem Prägewerkzeug taktil erfassbare Strukturen in ein Substrat geprägt werden, wobei das Prägewerkzeug über einen galvanischen Abformweg aus einer Tiefdruckplatte (5) erzeugt wird, wobei zunächst ein Prägemotiv in eine Tiefdruckplatte (5) eingebracht wird und anschließend das Prägewerkzeug (6) durch galvanische Abformung der Tiefdruckplatte (5) erzeugt wird, wobei das Prägemotiv auf dem Prägewerkzeug (6) aus einer oder mehreren Erhöhungen (8) auf der Vorderseite des Prägewerkzeugs (6) und einer oder mehreren direkt gegenüberliegenden Vertiefungen (9) auf der Rückseite des Prägewerkzeugs (6) besteht.

2. Verfahren nach Anspruch 1, **dadurch gekennzeichnet, dass** das Prägewerkzeug eine Hochdruckplatte ist.

3. Verfahren nach mindestens einem der vorigen Ansprüche, **dadurch gekennzeichnet, dass** das Prägewerkzeug aus Nickel, Kupfer oder Zink besteht.

4. Verfahren nach mindestens einem der vorigen Ansprüche, **dadurch gekennzeichnet, dass** das Prägewerkzeugs eine Dicke von etwa 200 µm bis etwa 750 µm aufweist.

5. Verfahren nach mindestens einem der vorigen Ansprüche, **dadurch gekennzeichnet, dass** die Vertiefungen auf der Rückseite des Prägewerkzeugs eine Höhe von bis zu 0,5 mm, bevorzugt etwa 0,1 mm, einen Durchmesser bzw. eine Breite von bis zu 1,6 mm, bevorzugt 0,1 mm bis 0,2 mm, und einen Abstand voneinander (Rand zu Rand) von bis zu 4 cm, bevorzugt 0,1 mm bis 0,5 mm, aufweisen.

6. Verfahren nach mindestens einem der vorigen Ansprüche, **dadurch gekennzeichnet, dass** das Prägewerkzeugs auf einen Stahlzylinder als Trägerzylinder aufgespannt wird, wobei bevorzugt zwischen Prägewerkzeug und Stahlzylinder eine Folie aus PVC mit einer Dicke von etwa 0,5 mm eingefügt wird.

7. Verfahren nach mindestens einem der vorigen Ansprüche, **dadurch gekennzeichnet, dass** die Geometrien der Prägestrukturen, d.h. insbesondere die Tiefe, Breite und Länge sowie der Flankenwinkel, der Abstand voneinander und die Verteilung der einzelnen Prägestrukturen auf dem Prägewerkzeug, auf die Bedingungen der Prägeausführung und ein zu verprägenden Substrats angepasst werden.

8. Verfahren nach mindestens einem der vorigen Ansprüche, **dadurch gekennzeichnet, dass** die Tiefdruckplatte aus Messing oder Kunststoff besteht, wobei die Erzeugung der Frässtrukturen in der Messing- oder Kunststoffplatte mit einem mechanischen Fräskopf, einem Stichel oder einem Laser erfolgt.

9. Verfahren nach mindestens einem der vorigen Ansprüche, **dadurch gekennzeichnet, dass** die Tiefdruckplatte geätzt oder ausgewaschen wird.

## Claims

1. Method for producing an embossing tool, wherein tactile structures are embossed into a substrate by the embossing tool, wherein the embossing tool is created from a gravure printing plate (5) by means of electroforming, wherein first an embossing motif is introduced into a gravure printing plate (5) and then the embossing tool (6) is created by electroforming the gravure printing plate (5), wherein the embossing motif on the embossing tool (6) consists of one or more elevations (8) on the front side of the embossing tool (6) and one or more directly opposite depressions (9) on the rear side of the embossing tool (6).

2. Method according to Claim 1, **characterized in that** the embossing tool is a relief printing plate.

3. Method according to at least one of the preceding claims, **characterized in that** the embossing tool consists of nickel, copper or zinc.

4. Method according to at least one of the preceding claims, **characterized in that** the embossing tool has a thickness of approximately 200 µm to approximately 750 µm.

5. Method according to at least one of the preceding claims, **characterized in that** the depressions on the rear side of the embossing tool have a height of up to 0.5 mm, preferably approximately 0.1 mm, a diameter or a width of up to 1.6 mm, preferably 0.1 mm to 0.2 mm, and a distance from one another (edge to edge) of up to 4 cm, preferably 0.1 mm to 0.5 mm.

6. Method according to at least one of the preceding claims, **characterized in that** the embossing tool is mounted onto a steel cylinder as a carrier cylinder, wherein a film of PVC with a thickness of approximately 0.5 mm is preferably inserted between the embossing tool and the steel cylinder.

7. Method according to at least one of the preceding claims, **characterized in that** the geometries of the embossed structures, i.e. in particular the depth, width and length as well as the flank angle, the distance from one another and the distribution, of the individual embossed structures on the embossing tool are adapted to the embossing conditions and to a substrate to be embossed.

8. Method according to at least one of the preceding claims, **characterized in that** the gravure printing plate consists of brass or plastic, wherein the milled structures in the brass or plastic plate are created by a mechanical milling head, a graver or a laser.

9. Method according to at least one of the preceding claims, **characterized in that** the gravure printing plate is etched or washed-out.

## Revendications

1. Procédé de fabrication d'un outil d'estampage, dans lequel des structures reconnaissables au toucher peuvent être estampées dans un substrat avec l'outil d'estampage, dans lequel l'outil d'estampage est obtenu à partir d'une plaque d'impression en creux (5) par le biais d'un moulage par voie galvanique, dans lequel un motif d'estampage est d'abord introduit dans une plaque d'impression en creux (5) et ensuite l'outil d'estampage (6) est obtenu par moulage galvanique de la plaque d'impression en creux (5), dans lequel le motif d'estampage sur l'outil d'estampage (6) est constitué d'une ou plusieurs élévations (8) sur la face avant de l'outil d'estampage (6) et d'une ou plusieurs dépressions (9) directement opposées sur la face arrière de l'outil d'estampage (6).

2. Procédé selon la revendication 1, **caractérisé en ce que** l'outil d'estampage est une plaque haute pression.

3. Procédé selon au moins des revendications précédentes, **caractérisé en ce que** l'outil d'estampage est constitué de nickel, de cuivre ou de zinc.

4. Procédé selon au moins des revendications précédentes, **caractérisé en ce que** l'outil d'estampage possède une épaisseur d'environ 200 µm à environ 750 µm.

5. Procédé selon au moins des revendications précédentes, **caractérisé en ce que** les dépressions sur la face arrière de l'outil d'estampage possèdent une hauteur allant jusqu'à 0,5 mm, de préférence d'environ 0,1 mm, un diamètre ou une largeur allant jusqu'à 1,6 mm, de préférence de 0,1 mm à 0,2 mm, et un écart l'une par rapport à l'autre (bord à bord) allant jusqu'à 4 cm, de préférence de 0,1 mm à 0,5 mm.

6. Procédé selon au moins des revendications précédentes, **caractérisé en ce que** l'outil d'estampage est tendu sur un cylindre d'acier en tant que cylindre de support, dans lequel un film de PVC avec une épaisseur d'environ 0,5 mm est de préférence introduit entre l'outil d'estampage et le cylindre d'acier.

7. Procédé selon au moins des revendications précédentes, **caractérisé en ce que** les géométries des structures d'estampage, à savoir en particulier la profondeur, la largeur et la longueur ainsi que l'angle du flanc, l'écart entre celles-ci et la distribution des structures d'estampage individuelles sur l'outil d'estampage, sont adaptées aux conditions de la mise en œuvre de l'estampage et à un substrat à estamper.

8. Procédé selon au moins des revendications précédentes, **caractérisé en ce que** la plaque d'impression en creux est constituée de laiton ou de plastique, dans lequel l'obtention des structures de fraisage dans la plaque de laiton ou de plastique s'effectue avec une tête de fraisage mécanique, un burin ou un laser.

9. Procédé selon au moins des revendications précédentes, **caractérisé en ce que** la plaque d'impression en creux est gravée ou lixiviée.
